# FASCICULE DE BREVET EUROPEEN

(11) **EP 0 797 936 B1**
(45) Date de publication et mention de la délivrance du brevet: **19.06.2002**
(21) Numéro de dépôt: 97103802.1
(22) Date de dépôt: 07.03.1997
(51) Int. Cl.: A43B 5/04, A63C 9/08

(54) **Dispositif de retenue d'une chaussure sur une planche avec élément d'appui dorsal articulé**
Haltevorrichtung eines Schuhes auf einem Brett mit einem schwenkbaren rückwärtigen Stützelement
Retaining device for a shoe on a board with a hinged dorsal support

(30) Priorité: 29.03.1996 FR 9604147
(43) Date de publication de la demande: 01.10.1997
(73) Titulaire: Salomon S.A., 74370 Metz-Tessy (FR)
(72) Inventeur: Saillet, Benoît, 73410 Albens (FR)

(56) Documents cités:
- DE-A- 3 622 746
- FR-A- 2 719 197

## Description

La présente invention se rapporte à un dispositif de retenue d'une chaussure sur une planche de glisse. Elle concerne plus spécialement le domaine du snowboard.

Pour la pratique du snowboard, les pieds de l'utilisateur sont maintenus solidarisés à une planche dans une position sensiblement transversale par rapport à la direction longitudinale de la planche.

A la différence du ski alpin, les chaussures doivent conserver une certaine souplesse pour des raisons de confort et aussi de conduite de la planche. En effet, les virages se prennent en basculant le corps vers le côté avant dit 'front side' ou vers le côté arrière dit 'back side'. Ces transferts de masse s'accompagnent de mouvements de flexion des jambes vers l'avant et/ou sur le côté.

Lors d'un virage 'back side', la jambe est en appui arrière sur une partie rigide qui doit transmettre cet effort sur la planche. C'est une partie de la fixation qui assure ce rôle d'appui arrière.

Pour la réalisation de certaines figures et sauts, l'utilisateur prend des positions de corps très couchées par rapport à la planche. Pour cela, il doit pouvoir fléchir les jambes sur le côté, c'est-à-dire dans l'axe longitudinal de la planche.

Un exemple de fixation de snowboard qui remplit la fonction de retenue d'une chaussure souple tout en permettant un appui arrière et facilite l'accompagnement en flexion latérale est donné dans le brevet DE-C2-36 22 746. Ce document divulgue une fixation dite à "coque" comprenant une partie de semelle pour recevoir la chaussure qui se prolonge vers l'arrière par une partie de retenue talon et sur laquelle est articulé un élément d'appui arrière ou spoiler arrière.

L'articulation est dirigée selon un axe longitudinal médian de la chaussure pour permettre un basculement sur le côté de l'élément d'appui dorsal lorsque le surfeur fléchit latéralement.

Le document italien MI92A/01238 présente un dispositif de retenue très similaire à la différence près que l'articulation est réalisée par une tige montée sur rotule ; l'appui arrière étant fait par des sangles latérales de traction.

Un des problèmes associés à ce type de dispositif est que, en raison de l'articulation libre de l'élément d'appui arrière, la souplesse est trop importante et l'utilisateur a une sensation désagréable de manque d'appui total en latéral et de perte de contrôle en conduite de la planche.

Il est également connu de réaliser des chaussures qui permettent un appui arrière et qui facilitent un accompagnement en flexion latérale.

Par exemple, selon le document FR-A-2 719 197, une chaussure comprend une semelle et un collier articulé par un moyen de liaison sur une partie associée solidaire de la semelle. Le moyen de liaison est un pivot dont l'axe est situé dans un plan sensiblement longitudinal de la chaussure.

Un autre exemple est donné par le document WO-A-97/32496. Ce document se rapporte à une chaussure souple appelée botte. Cette dernière est formée par l'association d'une tige souple et d'une ossature rigide de renforcement. L'ossature rigide de la botte comprend une partie inférieure de renfort entourant le talon, une partie dorsale de renfort entourant la région arrière du bas de jambe. Les deux parties sont reliées par une portion rétrécie qui comprend un moyen de rigidification, ce dernier rigidifiant la portion seulement lors du basculement latéral de la partie dorsale de renfort du côté externe de la botte. Ainsi l'ossature de la botte apporte une flexibilité latérale interne et un appui latéral externe.

Un des buts de l'invention est de procurer un meilleur compromis entre un accompagnement de la fixation en flexion latérale et une conservation des sensations minimales de contrôle et d'appui sur la planche. Un autre but est de favoriser le retour en position normale de l'élément d'appui arrière après une flexion importante pour aider le surfeur à recouvrer rapidement sa position d'équilibre.

Selon l'invention, ces buts sont atteints au moyen d'un dispositif de retenue d'une chaussure de snowboard tel que défini de manière principale dans la revendication 1, et dans les revendications 2 à 10 qui lui sont rattachées.

L'invention est décrite ci-après en se référant aux dessins annexés.

Toutefois les exemples donnés ne sont nullement limitatifs et l'on pourrait envisager diverses variantes produisant un résultat et des avantages équivalents sans sortir du cadre de l'invention.

La figure 1 est une vue en perspective arrière du dispositif de retenue de l'invention.

La figure 2 est une vue éclatée illustrant le principe de base de fonctionnement de l'invention.

La figure 3 illustre un détail de l'invention lorsque le dispositif est en position de repos.

La figure 4 illustre le même détail que celui de la figure 3 lorsque le dispositif est soumis à un basculement latéral.

La figure 5 est une vue similaire à celle de la figure 3 selon une variante.

La figure 6 est une vue similaire à celle de la figure 3 selon une autre variante.

Les figures 1 et 2 montrent un dispositif de retenue selon l'invention disposant de sangles de serrage pour l'immobilisation d'une chaussure à tige souple.

Le dispositif comprend une embase 1 en forme de plaque pour recevoir la semelle d'une chaussure. Elle se décompose en une partie périphérique 10 et un disque central fixe 11 relié à la planche par des vis 110. Le réglage angulaire de la partie 10 est rendue possible par desserrage des vis et soulèvement du disque 11.

La partie périphérique 10 est bordée de chaque côté par des flancs latéraux 12, 13 qui s'étendent vers le haut pour aider à la tenue latérale de la chaussure dans le dispositif. A l'avant, les flancs sont reliés par une sangle de serrage 80 de l'avant pied. Chaque brin de la sangle 80 est fixé par un moyen de liaison 800 de préférence amovible tel qu'une vis/écrou au travers d'un trou appartenant à une série de trous longitudinalement espacés 14 pour permettre un réglage de position en fonction de la pointure de chaussure.

Les flancs latéraux sont reliés entre eux par une portion d'appui talon 2 en forme d'arceau. La liaison de cette portion avec les flancs peut se faire selon un axe d'articulation transversal 9 de sorte que la portion peut pivoter autour de cet axe en cas de flexion avant du bas de jambe. En cas d'appui arrière la portion d'appui 2 est limitée en inclinaison arrière de chaque côté grâce au rebord 21 qui prend appui sur un rebord complémentaire 120 du flanc. Une première position d'articulation est prévue au niveau de la liaison 121. Une seconde position décalée peut être envisagée en 122. Cette dernière peut être aussi utilisée pour bloquer la rotation de la portion 2 autour de l'axe 9 au moyen d'un pion, d'une vis ou d'un rivet par exemple.

Un élément d'appui dorsal 3 prolonge la portion d'appui talon vers le haut et s'articule sur la portion d'appui talon selon un axe 90 contenu sensiblement dans le plan vertical médian P de l'embase. Il est entendu que fait partie aussi du cadre de l'invention, le cas où l'axe 90 fait un angle de quelques degrés par rapport au plan vertical médian P ; de l'ordre de 0 à 25 degrés environ.

Cette articulation autorise un mouvement en rotation de l'élément d'appui dorsal 3 sur chaque côté du dispositif lors de la flexion latérale du bas de jambe. L'élément d'appui dorsal 3 présente une portion arrière galbée 31 pour l'enveloppement d'une partie du mollet et des pattes latérales 32, 33 inférieures qui prolongent ladite portion arrière vers l'avant et qui sont reliées entre elles par un moyen de serrage du cou de pied 8. L'avantage d'avoir la sangle reliée directement sur l'élément dorsal est d'assurer un serrage du cou de pied qui soit relativement constant quelle que soit la position d'inclinaison latérale prise par l'élément lors de la flexion de la jambe.

Selon la caractéristique essentielle de l'invention, un moyen de rappel élastique 4 s'oppose élastiquement à l'inclinaison de l'élément d'appui dorsal 3 selon l'axe 90 sur les côtés latéraux du dispositif lors du basculement de la chaussure.

La portion 2 comprend une partie supérieure 22 qui s'élève vers le haut et qui est munie sur sa face externe d'un logement 20.

Pour sa part, l'élément d'appui dorsal 3 comprend sur sa face interne une portion de projection 30. La portion de projection 30 présente une partie sensiblement cylindrique 300 traversée en son centre par un trou 302 pour le passage d'un moyen d'articulation 6 d'axe 90. La portion 30 prend position dans le logement 20 ; la partie cylindrique 300 s'ajustant contre une portion arquée en creux de forme complémentaire 23. Le logement est muni d'un trou 24 coaxial avec le trou 302 pour le passage du moyen d'articulation 6.

La partie cylindrique 300 de la portion de projection se prolonge radialement par une partie de tenon 301 qui prend position entre deux éléments élastiques 40, 41 logés dans le logement 20. Ces éléments sont des tampons compressibles élastiquement en élastomère de préférence.

Le montage de l'élément d'appui dorsal 3 sur la partie 22 se fait donc par emboîtement de la portion de projection 30 en saillie dans le logement 20. Une rondelle externe 60 est disposée contre la surface externe de l'élément 3 et un moyen du type vis/écrou 6 assure la liaison des pièces entre elles. Bien entendu d'autres moyens de liaison sont envisageables comme un rivet par exemple.

Les figures 3 et 4 montrent le fonctionnement du dispositif selon l'invention. A la figure 3, l'élément d'appui dorsal est en position normale c'est-à-dire non inclinée. A la figure 4, l'élément d'appui dorsal s'est incliné par rapport à la portion de talon 2 de sorte que l'élément élastique 40 est sollicité en compression dans le logement par la partie de tenon 301 de la portion de projection 30. Dans le cas des figures 3 et 4, les éléments élastiques 40, 41 sont des tampons élastomériques de dureté identique.

La figure 5 montre une variante où les tampons 40, 41 sont de dureté différente. Dans ce cas, par exemple, le tampon 40 situé du côté interne (INT) présente une dureté plus faible que le tampon 41 situé du côté externe (EXT) du dispositif. Par côté interne il faut entendre le côté situé du côté intérieur à la jambe lors du montage du dispositif sur la planche. De même, le côté externe est le côté situé du côté extérieur à la jambe.

Ainsi l'avantage de prévoir une dureté plus faible du côté interne est ainsi de faciliter la flexion interne de la jambe qui dans la pratique subit des inclinaisons plus importantes que du côté externe.

Du côté externe, au contraire, il est avantageux d'avoir plus d'appui pour faciliter la relance. Cet appui est obtenu grâce à un grade plus élevé du matériau dans lequel est réalisé le tampon 41.

Dans le cas de la figure 6, on prévoit un moyen de butée 7 situé du côté opposé au côté soumis à la force élastique du moyen de rappel élastique 4 ; ledit moyen de butée servant à limiter ou empêcher l'inclinaison sur ledit côté opposé de l'élément d'appui dorsal 3.

A titre d'exemple avantageux, le moyen de butée 7 se situe du côté externe (EXT) et le tampon élastomérique du côté interne (INT). Ainsi, l'appui externe est plus solide que dans le cas d'un élément élastique pour faciliter la relance de la planche ou encore pour servir d'appui dans la réalisation de certaines figures par exemple.

Bien entendu, il va de soi que les éléments élastiques peuvent prendre différentes configurations. On peut ainsi envisager de remplacer les tampons par d'autres moyens élastiques équivalents tels que des ressorts de compression par exemple sans sortir du cadre de l'invention.

## Revendications

1. Dispositif de retenue prévu pour retenir une chaussure de snowboard sur une planche de glisse, le dispositif comprenant une embase (1) sur laquelle est destinée à reposer la semelle de la chaussure, une portion relevée d'appui talon (2) prolongeant l'embase vers le haut à l'arrière du dispositif, et un élément d'appui dorsal (3) qui prolonge la portion d'appui talon (2) vers le haut et s'articule sur la portion d'appui talon selon un axe (90) contenu sensiblement dans le plan vertical médian P de l'embase, **caractérisé en ce qu'**il comprend un moyen de rappel élastique (4) qui s'oppose élastiquement à l'inclinaison de l'élément d'appui dorsal (3) sur l'un des côtés latéraux au moins du dispositif par rotation autour de l'axe (90) lors du basculement de la chaussure.

2. Dispositif de retenue selon la revendication 1, **caractérisé en ce que** le moyen de rappel élastique (4) s'oppose élastiquement à l'inclinaison de l'élément d'appui dorsal (3) sur le côté latéral interne (INT) et sur le côté latéral externe (EXT) du dispositif.

3. Dispositif de retenue selon la revendication 1, **caractérisé en ce que** le moyen de rappel élastique (4) s'oppose élastiquement à l'inclinaison de l'élément d'appui dorsal (3) sur l'un des côtés latéraux seulement du dispositif.

4. Dispositif de retenue selon la revendication 3, **caractérisé en ce qu'**il comprend un moyen de butée (6) situé du côté opposé au côté soumis à la force élastique du moyen de rappel élastique (4) ; ledit moyen de butée servant à limiter ou empêcher l'inclinaison sur ledit côté opposé de l'élément d'appui dorsal (3).

5. Dispositif de retenue selon l'une quelconque des revendications précédentes, **caractérisé en ce que** le moyen de rappel élastique comprend au moins un élément élastique (40, 41) comprimé lors de l'inclinaison de l'élément d'appui dorsal (3).

6. Dispositif de retenue selon la revendication 5, **caractérisé en ce que** l' (les) élément(s) élastique(s) (40, 41) est (sont) un (des) tampon(s) élastomérique(s) logé(s) dans un logement (20) de la portion d'appui talon (2) et sollicité(s) en compression dans le logement par une portion de projection (30) de l'élément d'appui dorsal.

7. Dispositif de retenue selon la revendication 6, **caractérisé en ce que** la portion de projection (30) présente une partie sensiblement cylindrique (300) traversée en son centre par un trou (302) pour le passage d'un moyen d'articulation (6) d'axe (90) ; la partie cylindrique se prolongeant radialement par une partie de tenon (301) qui agit par compression sur l' (les) élément(s) élastique(s) (40, 41) lors de la rotation de la portion de projection (30) à l'intérieur du logement (20).

8. Dispositif de retenue selon la revendication 7, **caractérisé en ce que** dans le logement sont logés deux tampons élastomériques (40, 41) disposés dans le logement (20) de part et d'autre de la partie de tenon (301) et ayant une dureté différente.

9. Dispositif de retenue selon la revendication 8, **caractérisé en ce que** le tampon (40) situé du côté interne (INT) présente une dureté plus faible que le tampon (41) situé du côté externe (EXT) du dispositif.

10. Dispositif de retenue selon l'une quelconque des revendications précédentes, **caractérisé en ce que** l'élément d'appui dorsal (3) présente une portion arrière galbée (31) pour l'enveloppement d'une partie du mollet et des pattes latérales (32, 33) inférieures qui prolongent ladite portion arrière vers l'avant et qui sont reliées entre elles par un moyen de serrage du cou de pied (8).

## Patentansprüche

1. Haltevorrichtung, vorgesehen, um einen Snowboardschuh auf einem Gleitbrett zu halten, wobei die Vorrichtung eine Basis (1) aufweist, auf welcher das Ruhen der Sohle des Schuhs vorgesehen ist, ein erhöhtes Absatzabstützteil (2), das die Basis in Richtung nach oben am Hinterteil der Vorrichtung verlängert, und ein Rückenabstützelement (3), welches das Absatzabstützteil (2) in Richtung nach oben verlängert und auf dem Absatzabstützteil gemäß einer Achse (90) angelenkt ist, die im Wesentlichen in der vertikalen Mittelebene P der Basis enthalten ist,
**dadurch gekennzeichnet, dass**
sie ein elastisches Rückholmittel (4) aufweist, das sich elastisch der Neigung des Rückenabstützelements (3) widersetzt zumindest auf der einen der Seiten der Vorrichtung durch Drehung um die Achse (90) während dem Kippen des Schuhs.

2. Haltevorrichtung nach Anspruch 1, **dadurch gekennzeichnet, dass** sich das elastische Rückholmittel (4) elastisch der Neigung des Rückenabstützelements (3) auf der inneren Seite (INT) und auf der äußeren Seite (EXT) der Vorrichtung widersetzt.

3. Haltevorrichtung nach Anspruch 1, **dadurch gekennzeichnet, dass** sich das elastische Rückholmittel (4) elastisch der Neigung des Rückenabstützelements (3) nur auf einer der Seiten der Vorrichtung widersetzt.

4. Haltevorrichtung nach Anspruch 3, **dadurch gekennzeichnet, dass** sie ein Anschlagmittel (6) aufweist, das sich auf der Seite befindet, die der Seite gegenüberliegt, welche der elastischen Kraft des elastischen Rückholmittels (4) unterworfen ist, wobei das Anaschlagmittel dazu dient, die Neigung auf der Seite, die dem Rückenabstützelement (3) gegenüberliegt, zu begrenzen oder zu verhindern.

5. Haltevorrichtung nach irgendeinem der vorhergehenden Ansprüche, **dadurch gekennzeichnet, dass** das elastische Rückholmittel zumindest ein elastisches Element (40, 41) aufweist, das bei der Neigung des Rückenabstützelements (3) komprimiert ist.

6. Haltevorrichtung nach Anspruch 5, **dadurch gekennzeichnet, dass** das (die) elastische(n) Element(e) (40, 41) (ein) Elastomerstopfen ist (sind), der (die) in einer Aufnahme (20) des Absatzabstützteils (2) aufgenommen ist (sind), und in der Aufnahme durch ein Vorsprungteil (30) des Rückenabstützelements in Kompression belastet ist (sind).

7. Haltevorrichtung nach Anspruch 6, **dadurch gekennzeichnet, dass** das Vorsprungteil (30) ein im Wesentlichen zylindrisches Teil (300) aufweist, das in seinem Zentrum durch eine Öffnung (302) für den Durchgang eines Anlenkmittels (6) einer Achse (90) aufweist, wobei sich das zylindrische Teil radial durch ein Zapfenteil (301) verlängert, das durch Kompression auf das (die) elastische(n) Element(e) (40, 41) bei der Drehung des Vorsprungteils (30) im Inneren der Aufnahme (20) wirkt.

8. Haltevorrichtung nach Anspruch 7, **dadurch gekennzeichnet, dass** in der Aufnahme zwei Elastomerstopfen (40, 41) aufgenommen sind, die in der Aufnahme (20) beidseitig des Zapfenteils (301) angeordnet sind und eine unterschiedliche Härte aufweisen.

9. Haltevorrichtung nach Anspruch 8, **dadurch gekennzeichnet, dass** der Stopfen (40), der sich auf der inneren Seite (INT) befindet, eine geringere Härte aufweist als der Stopfen (41), der sich auf der äußeren Seite (EXT) der Vorrichtung befindet.

10. Haltevorrichtung nach irgendeinem der vorhergehenden Ansprüche, **dadurch gekennzeichnet, dass** das Rückenabstützelement (3) ein hinteres ausgebauchtes Teil (31) für das Umwickeln eines Teils der Wade aufweist und seitliche untere Laschen (32, 33), die das hintere Teil in Richtung nach vorne verlängern und die miteinander durch ein Spannmittel des Spanns (8) des Fußes verbunden sind.

## Claims

1. Retention device provided for retaining a snowboard boot on a gliding board, the device having a base (1) on which the boot sole is adapted to rest, a turned-up heel support portion (2) extending the base upwardly at the rear of the device, and a dorsal support element (3) that extends the heel support portion (2) upwardly and is journalled along an axis (90) contained substantially in the median vertical plane P of the base, **characterized in that** it includes au elastic return means (4) that elastically opposes the inclination of the dorsal support element (3) on at least one of the lateral sides of the device by rotation about the axis (90) during the rocking of the boot.

2. Retention device according to claim 1, **characterized in that** the elastic return means (4) elastically opposes the inclination of the dorsal support element (3) on the internal lateral side (INT) and on the external lateral side (EXT) of the device.

3. Retention device according to claim 1, **characterized in that** the elastic return means (4) elastically opposes the inclination of the dorsal support element (3) on only one of the lateral sides of the device.

4. Retention device according to claim 3, **characterized in that** it includes an abutment means (6) located on the side opposite the side subjected to the elastic force of the elastic return means (4); said abutment means being used to limit or prevent the inclination on said opposing side of the dorsal support element (3).

5. Retention device according to any one of the preceding claims, **characterized in that** the elastic return means has at least one elastic element (40, 41) that is compressed during the inclination of the dorsal support element (3).

6. Retention device according to claim 5, **characterized in that** the elastic element(s) (40, 41) is/are elastomeric buffer(s) housed in a housing (20) ef the heel support portion (2) and biased in compression in the housing by a projecting portion (30) of the dorsal support element.

7. Retention device according to claim 6, **characterized in that** the projection portion (30) has a substantially cylindrical portion (300) that is crossed in its center by a hole (302) for the passage of a journal means (6) of the axis (90); the cylindrical portion is extended radially by a tenon portion (301) that acts by compression on the elastic element(s) (40,41) during rotation of the projection portion (30) inside the housing (20),

8. Retention device according to claim 7, **characterized in that** two elastomeric buffers (40, 41) housed in the housing are arranged in the housing (20) on both sides of the tenon portion (301) and have a different hardness.

9. Retention device according to claim 8, **characterized in that** the buffer (40) located on the internal side (INT) has a weaker hardness than the buffer (41) located on the external side (EXT) of the device.

10. Retention device according to any one of the preceding claims, **characterized in that** the dorsal support element (3) has a curved rear portion (31) for enveloping a portion of the calf, and lower lateral tabs (32, 33) extending said rear portion forwardly, and which are connected together by a means for tightening the instep (8).
